# EUROPÄISCHE PATENTSCHRIFT

(11) **EP 0 937 944 B1**
(45) Veröffentlichungstag und Bekanntmachung des Hinweises auf die Patenterteilung: **28.05.2003**
(21) Anmeldenummer: 99103123.8
(22) Anmeldetag: 17.02.1999
(51) Int. Cl.: F23C 5/00, F23C 7/06, F23C 9/08, F23D 1/02, F23J 1/08, F23M 5/00, F23M 5/08

(54) **Vorrichtung und Verfahren zur Verbrennung vanadiumhaltiger Brennstoffe**
Combustion method and device for vanadium containing fuels
Procédé et dispositif de combustion de combustibles contenant du vanadium

(30) Priorität: 18.02.1998 DE 19806823
(43) Veröffentlichungstag der Anmeldung: 25.08.1999
(73) Patentinhaber: NORSK HYDRO ASA, 0240 Oslo (NO)
(72) Erfinder: Wulfert, Holger Dr.-Ing., 40217 Düsseldorf (DE); Bätz, Andre Michael Dipl.-Ing., 45138 Essen (DE); Görner, Klaus Prof.Dr.-Ing., 40882 Ratingen (DE); Schmaus, Friedrich, 58802 Balve-Garbeck (DE)
(74) Vertreter: Heim, Hans-Karl, Dipl.-Ing.

(56) Entgegenhaltungen:
- EP-A- 0 006 423
- EP-A- 0 347 126
- EP-A- 0 674 134
- DE-A- 1 776 082
- DE-A- 3 325 065
- GB-A- 2 233 668
- US-A- 2 275 394
- "ROTATIONSFEUERUNGSYSTEMEN EINSATZBEREIT FÜR JEDEN BRENNSTOFF" CHEMIETECHNIK,DE,HUTHIG, HEIDELBERG, Bd. 24, Nr. 6, Seite 18 XP000517020 ISSN: 0340-9961
- PATENT ABSTRACTS OF JAPAN vol. 1998, no. 01, 30. Januar 1998 (1998-01-30) & JP 09 243027 A (MITSUI ENG &SHIPBUILD CO LTD), 16. September 1997 (1997-09-16)

## Beschreibung

Die Erfindung betrifft eine Vorrichtung zur Verbrennung vanadiumhaltiger Brennstoffe gemäß dem Oberbegriff des Anspruchs 1 und ein Verfahren zur Verbrennung vanadiumhaltiger Brennstoffe gemäß dem Oberbegriff des Anspruchs 18.

Vanadiumhaltige Brennstoffe fallen als Rückstände bei der Erdölverarbeitung an. Diese Rückstände werden in der Regel in Spiralstrom- oder Rotationsfeuerungen verbrannt, wobei Vanadium und Verbindungen davon sowie andere wiederverwertbare Bestandteile der Rückstände als Schlacke und Asche anfallen, die vorteilhafterweise weiter aufbereitet werden können. Gleichzeitig kann die bei der Verbrennung freiwerdende Wärme rückgewonnen werden.

Eine Spiralstromfeuerung zur thermischen Behandlung kohlenstoffhaltiger Rückstände aus der Erdölverarbeitung ist aus der DE 41 14 171 C2 bekannt. Kohlenstoffhaltige Materialien mit nichtbrennbaren Bestandteilen und Schadstoffen werden in einer vorgegebenen Korngröße in einem Förderluftstrom tangential einer Brennkammer zugeführt und bei Temperaturen oberhalb des Schmelzpunktes der Schlacke verbrannt. Die Verbrennungsluft wird derart tangential eingeblasen, daß ein Direktkontakt und ein Anbacken von Schlackenteilen an einer Innenauskleidung der Brennkammer vermieden werden. Eine Kühlung bewirkt, daß die Schlacke in fester Form ausgetragen wird.

Es wurde festgestellt, daß bei Verbrennung vanadiumhaltigen Rußstaubs in einer Spiralstromfeuerung bei den fahrbaren Feuerraumtemperaturen spontan flüssige Schlacke entsteht.

Besonders nachteilig wirken sich die spontanen Schlackenanbackungen im Bereich der Zuführdüsen des Brennstaub-Luftgemisches und der Luftdüsen für die Verbrennungsluft aus. Bereits nach relativ kurzen Betriebszeiten verschlacken die Düsen und führen zu einer Einschränkung und Störung des Feuerungsbetriebes.

Der Erfindung liegt die **Aufgabe** zugrunde, eine Vorrichtung und ein Verfahren zur Verbrennung vanadiumhaltiger Brennstoffe, insbesondere aus der Erdölverarbeitung, zu schaffen, welche eine weitgehend störungsfreie und besonders effiziente Rückgewinnung von Vanadium und eine Heißgaserzeugung ohne Verschlackung der Zuführdüsen ermöglichen.

Erfindungsgemäß wird die Aufgabe durch eine Vorrichtung gemäß Anspruch 1 gelöst.

Verfahrensmäßig wird die Aufgabe durch einem Verfahren gemäß Anspruch 18 gelöst.

Das erfindungsgemäße Verfahren und die Vorrichtung basieren auf der überraschend hohen Reaktivität von vanadiumhaltigen Rückständen sowie auf einer außerordentlich schnellen Zündung und kurzen Ausbrandzeiten vanadiumhaltigen Brennstaubs. Versuche haben gezeigt, daß die hohe Reaktivität und hohe Geschwindigkeit der Verbrennung und die Bildung einer hochkorresiven flüssigen Schlacke auf metallische Bestandteile des Brennstoffes zurückzuführen ist, welche oxidieren. Es wird angenommen, daß die metallischen Bestandteile eine katalytische Wirkung auf die Verbrennung aufweisen und die Bildung der spontanen flüssigen Schlacke bewirken. Bei der Verbrennung wird Vanadium in Vanadiumpentoxid umgewandelt, welches einen Schmelzpunkt von 672°C aufweist. In Mischungen mit weiteren Metalloxiden, beispielsweise Nickel- und Eisenoxiden, ergibt sich ein Schlackenschmelzpunkt zwischen 700 und 850°C, der im Vergleich mit anderen Schlacken extrem niedrig liegt. Die möglichen Verbrennungstemperaturen liegen deshalb immer oberhalb dieser Schmelztemperatur, weshalb flüssige Schlakke grundsätzlich nicht vermieden werden kann. Um zu vermeiden, daß in der Brennkammer und insbesondere im Bereich der Zuführdüsen für das Brennstaub-Luftgemisch, für Verbrennungsluft oder andere Medien funktionsverhindernde Anbackungen entstehen, ist erfindungsgemäß ein Kopf- bzw. Deckenbrenner vorgesehen und sind die Zuführdüsen derart ausgerichtet, daß ein Zurückströmen von flüssiger Schlacke ausgeschlossen ist. Mit einer definierten Strömungsführung und Düsenausformung wird eine unterstöchiometrische Verbrennungszone direkt nach Austritt des Brennstaubs aus den Staubdüsen erreicht, wodurch die spontane Schlackenbildung in Düsennähe verhindert wird. Des weiteren wird mit der definierten Strömungsführung ermöglicht, daß ein ausreichender, vorgebbarer Abstand zwischen den Düsen und der Entstehung flüssiger Schlacken gewährleistet ist.

In einer ersten Vorrichtungsvariante ist als Staubbrenner ein Kopfbrenner in einer Decke mit einer kegelstumpfartigen Deckenwand vorgesehen. In der Decke sind außermittig eine vorgebbare Anzahl Staubdüsen, welche lanzenartig ausgebildet sind, angeordnet. Über diese Staubdüsen wird der Brennstaub auf Sekanten unter einem vorgebbaren Winkel zur Längsachse der Brennkammer in die feuerfest ausgekleidete Brennkammer eingeblasen. Direkt nach dem Austritt aus den Staubdüsen wird keine Sekundär-Verbrennungsluft zugeführt, weshalb es zu nahstöchiometrischen bis stark unterstöchiometrischen Verhältnissen in dieser ersten Verbrennungszone, z.B. mit λ = 0,2 bis 1,0, kommt.

Die Anordnung der Staubdüsen bzw. Staublanzen im Deckel der Brennkammer verhindert bei dieser Variante ein Zusetzen der Düsen mit Schlacke. Es ist vorteilhaft, daß die Staubaustrittsgeschwindigkeit zur Änderung der Zündfront des Staubes in einem vorgebbaren Abstand zur Düse verändert werden kann. Zweckmäßigerweise betragen die Geschwindigkeiten des zugeführten Brennstaubs zwischen 10 und 45 m/sec, vorzugsweise 20 m/sec.

In Versuchen wurde festgestellt, daß die Reaktivität des vanadiumhaltigen Brennstoffes maßgeblich vom Vanadium- und Sauerstoffgehalt der Rückstände abhängig ist. Bei einem geringeren Vanadium- und Sauerstoffgehalt ist es vorteilhaft, die langsamere Reaktionsgeschwindigkeit durch eine bessere Vermischung des Brennstaubs und der Luft zu kompensieren. Vorrichtungsmäßig kann eine derartige Vermischung durch Drall-Einrichtungen in dem vorzugsweise ringförmigen Verbrennungsluftkanal des Kopfbrenners bzw. Deckenbrenners realisiert werden.

Zur Zuführung von Sekundärluft in die Brennkammer kann eine gestufte Luftzuführung über mehrere, vorzugsweise über zwei Luftdüsen, vorgesehen sein. Speziell geformte Klappen in den Luftdüsen ermöglichen eine Veränderung der Austrittsgeschwindigkeit der Verbrennungsluft bei unterschiedlichen Massenströmen. Auf diese Weise kann das Asche-/Schlackeverhältnis variiert werden. Außerdem wirkt sich die Austrittsgeschwindigkeit der Verbrennungsluft auf den Ausbrand aus, so daß über die Austrittsgeschwindigkeit der Verbrennungsluft auch der Ausbrand gesteuert werden kann.

In einer zweiten Vorrichtungsvariante wird ein Kopfbrenner in einer Decke oder einem Deckel eines Brennraums angeordnet, welcher wie in der ersten Vorrichtungs- und Verfahrensvariante in einer ausgemauerten Brennkammer ausgebildet ist. Der Kopfbrenner ist somit in einer Decke der feuerfest ausgekleideten Brennkammer angeordnet und kann auch als Decken- oder Sturzbrenner bezeichnet werden.

Es ist vorteilhaft, daß die feuerfeste Auskleidung der vorzugsweise zylindrischen Brennkammer als Zündhilfe und ein Doppelmantel zur Vorwärmung von Verbrennungsluft dienen können. Die Verbrennung wird innerhalb eines relativ kleinen Brennkammervolumens weitgehend abgeschlossen. Ein Abhitzekessel, welcher der feuerfest ausgekleideten Brennkammer nachgeschaltet ist, kann ein geringeres Volumen aufweisen, als wenn keine ausgemauerte Brennkammer eingesetzt würde. Die bei dieser Lösung erreichbaren investitionstechnischen Vorteile sind daher offenkundig.

Auch ist es zweckmäßig, wenn der Kopfbrenner einen Startbrenner aufweist, der vorzugsweise mit Gas oder Öl betrieben wird und als Staubdüse ein Ringspalt für das vanadiumhaltige Brennstaub-Luftgemisch konzentrisch um den Startbrenner angeordnet ist.

Die Verbrennung mit einem Kopfbrenner in einer feuerfest ausgekleideten Brennkammer wird bei Temperaturen im Bereich von 1100°C bis 1650°C, vorzugsweise bei 1200°C durchgeführt. Hierbei wurde festgestellt, daß die vanadiumhaltigen Rückstände in einem sicheren Abstand vor dem Kopfbrenner zünden und, begünstigt durch die feuerfesten Wände der ausgemauerten Brennkammer, ein Volumen höchster Verbrennungsintensität gebildet wird. Dadurch kann ein nahezu vollständiger und schneller Abbrand des Brennstoffs erreicht werden, was sich anlagentechnisch vorteilhaft auf das Nachreaktionsvolumen eines ersten Zuges eines nachgeschalteten Abhitzekessels auswirkt. Das bei der Verbrennung gebildete Rauchgas und die flüssigen Schlacken gelangen in den Abhitzekessel, in welchem die Schlacke auf Temperaturen unterhalb der Erstarrungstemperatur von etwa 800 bis 900°C abgekühlt wird und vorteilhafterweise größtenteils als feinster Staub mit dem Rauchgas ausgetragen werden kann.

Für den Fall, daß feste Schlacke anfällt, ist es zweckmässig, den Abhitzekessel, insbesondere den ersten Zug, mit einem Schlackenaustrag zu versehen, so daß an den feuer festen Wänden der Brennkammer niedergeschlagene Schlacketröpfchen, welche in den Abhitzekessel fallen, ausgetragen werden können.

In einer dritten Vorrichtungsvariante ist ein Brennraum mit vorgeschaltetem Kopfbrenner in einem Abhitzekessel angeordnet. Der Kopfbrenner ist in der Decke des ersten Zuges des Abhitzekessels eingebaut. Eine Zündhilfe braucht bei dieser Vorrichtungs- und Verfahrensvariante nicht zur Verfügung zu stehen. Es ist deshalb verfahrensmäßig vorgesehen, den Kopfbrenner zur Erzielung höherer Verbrennungstemperaturen mit geringerem Luftüberschuß zu fahren. Der Luftüberschuß bewegt sich im Bereich von λ = 1,05 bis 1,4, vorzugsweise bei λ = 1,1. Wenn die Verbrennung bei Temperaturen von 1600 bis 1800°C durchgeführt wird, kann hierbei ein guter Ausbrand erreicht werden.

Falls sich keine stabile Flamme bilden sollte, ist es von Vorteil, den zentral angeordneten Startbrenner mit geringerer Last als Stützbrenner zu verwenden.

Aufgrund der hohen Verbrennungstemperaturen entsteht bei dieser Vorrichtungsvariante ebenfalls flüssige Schlacke. Die Schlackentröpfchen werden in dem Rauchgas fein verteilt und erkalten im Flugstrom durch einen Strahlungswärmeaustausch mit den Begrenzungswänden des Abhitzekessels. Das vanadiumhaltige Brenngut wird somit nahezu vollständig als staubförmige Schlacke ausgetragen. Eine Abführung von erstarrten Schlacken, welche in der Regel aufwendig ist, kann daher entfallen.

Zweckmäßigerweise wird rezirkuliertes Rauchgas über Düsen in der Kesseldecke und konzentrisch zum Decken- bzw. Sturzbrenner senkrecht eingedüst. Schlackentröpfchen an den Wänden des Abhitzekessels werden durch das eingedüste rezirkulierte Rauchgas abgewiesen und Anbackungen an den Wänden des Abhitzekessels verhindert. Vor Eintritt in Rohrbündel, welche insbesondere in einem dritten Zug des Abhitzekessels angeordnet sind, wird das Rauchgas und die darin enthaltenen Schlackebestandteile auf unter 500°C abgekühlt, um eine Korrosion, insbesondere aufgrund von Vanadiumoxiden, speziell von Vanadiumpentoxid, zu vermeiden.

In einer vorteilhaften Ausgestaltung wird eine Brennkammer verwendet, welche wenigstens in den besonders verschleißintensiven Bereichen kühlbare Wände oder Wandabschnitte als ein sogenanntes "Kühlfeld" aufweist. Das Kühlfeld kann durch wasserführende Rohre in einer feuerfesten Verkleidung der Brennkammer gebildet werden. Beispielsweise können bestiftete Rohrschlangen horizontal verlegt und mit einer feuerfesten Vibrationsmasse umgossen werden. Die intensive wasserseitige Kühlung sorgt für eine Abkühlung der brennraumseitigen Oberfläche auf eine Temperatur unter die Erstarrungstemperatur der herabfließenden Schlacke und für die Ausbildung eines korrosionsschützenden Schlackepanzers.

Es ist zweckmäßig, nur die besonders verschleißintensiven Wandbereiche als "Kühlfeld" auszubilden, um den Wärmehaushalt der Brennkammer nicht nachteilig durch die Wärmeverluste über die Wände zu beeinflussen. Bevorzugt sollten nicht mehr als 15 % der gesamten Oberfläche der Brennkammer als "Kühlfeld" ausgebildet sein.

In einer weiteren Vorrichtungs- und Verfahrensvariante wird der Abstand der Zündfront von der Zuführung des Brennstaub-Luftgemisches durch eine Umhüllung des Staubstrahls geregelt. Als Umhüllung kann ein Inertgas, beispielsweise Stickstoff, verwendet werden. Durch die inertisierende Hülle um den Staubstrahl kann eine verfrühte Zündung in der Nähe der Staubdüse unterbunden werden und durch Zumischung der Verbrennungsbzw. Sekundärluft geregelt werden.

Es ist vorteilhaft, daß über die Austrittsgeschwindigkeit des Hüll-Inertgases zusätzlich ein Anbacken von Schlacke vermieden werden kann.

Die Erfindung wird nachstehend anhand einer Zeichnung weiter erläutert, in welcher in einer stark schematisierten Darstellung zeigen
- Fig. 1: einen vertikalen Schnitt durch eine erste Variante einer Brennkammer und eines Kopfbrenners mit kegelstumpfartig ausgeführtem Deckel und Staublanzen nach Linie A-A gemäß Fig. 2;
- Fig. 2: eine teilgeschnittene Draufsicht auf die Brennkammer gemäß Fig. 1;
- Fig. 3: einen vertikalen Schnitt durch eine zweite Variante einer erfindungsgemäßen Vorrichtung mit einer Brennkammer, einem Kopfbrenner und einem nachgeschalteten Abhitzekessel (ausschnittsweise dargestellt);
- Fig. 4: eine Draufsicht nach Pfeil IV gemäß Fig. 3;
- Fig. 5: eine schematisierte Darstellung eines Abhitzekessels;
- Fig. 6: eine dritte Variante mit einem Kopfbrenner in der Decke eines Abhitzekessels ohne Ausmauerung;
- Fig. 7: eine Draufsicht nach Pfeil VII gemäß Fig. 6;
- Fig. 8: einen vertikalen Schnitt durch eine Modifikation einer Vorrichtung nach Fig. 3 und
- Fig. 9: einen Horizontalschnitt durch eine Brennkammerwand im Bereich eines "Kühlfeldes".

Eine erste Variante der Vorrichtung zur Verbrennung vanadiumhaltiger Brennstoffe gemäß Fig. 1 zeigt eine Brennkammer 4 mit einem kegelstumpfartig ausgeführten Deckel oder einer Decke 14, einen Startbrenner 3, eine Staublanze 5, die in einer geneigten Deckenwand 15 angeordnet ist. Im unteren Bereich ist ein Rauchgasaustritt 13 vorhanden. Die Brennkammer 4 weist eine feuerfeste Auskleidung 22 und einen Doppelmantel 23 auf, in welchem Verbrennungsluft vorgewärmt wird. Der ausgemauerte Doppelmantel dient als Zündhilfe.

Fig. 1 und Fig. 2 verdeutlichen, daß die Staublanze 5 durch ihre Anordnung eine Einblasung von vanadiumhaltigem Brennstaub-Luftgemisch auf einer Sekante 33 ermöglicht, welche in einem Winkel von etwa 50° zu einer Längsachse 24 ausgebildet ist. In der Brennkammer 4 sind zwei Luftdüsen 30 angeordnet, durch welche Sekundärluft tangential zugeführt wird. Aus der Querschnittsdarstellung gemäß Fig. 2 geht hervor, daß vor den zwei untereinander angeordneten Luftdüsen 30 Abweisernasen 36 ausgebildet sind, in deren Bereich Wasserrohre 34 verlaufen. Im Bereich der Luftdüsen 30 sind Klappen 31 zur Beeinflussung der Luftzuführung angeordnet.

Die in einem Brennraum 9 der Brennkammer 4 gebildeten Schlacken und Rauchgase werden über den Rauchgasaustritt 13 einem nachgeschalteten Abhitzekessel 6 zugeführt (siehe Fig. 5).

Fig. 3 und 4 zeigen eine zweite Variante einer Vorrichtung mit feuerfest ausgekleideter Brennkammer 4 mit einem Brennraum 9 und einer Decke 14 mit einem Kopfbrenner 2 als Staubbrenner.

Die Brennkammer 4 ist im Bereich ihrer Austrittsöffnung 19 für Schlackentröpfchen und Rauchgas auf einem Deckel bzw. einer Decke 16 eines Abhitzekessels 6 angeordnet. Der Kopfbrenner 2 weist einen mittig angeordneten Startbrenner 3 sowie eine ringförmige Düse 17 für Verbrennungsluft 7 und eine innere ringförmige Düse 18 auf, wobei der Düse 18 über eine Zuführung 8 das Brennstaub-Luftgemisch zugeführt wird. In der äußeren ringförmigen Düse 17 für die in einem Doppelmantel 23 vorgewärmte Verbrennungsluft 7 ist eine Einrichtung 12 angeordnet, welche zu einer stärkeren oder minderen Vermischung und Drallbildung zwischen Luft und Brennstoff in Abhängigkeit von dem Vanadium- und Sauerstoffgehalt des Brennstoff eingestellt werden kann. Der Deckel 14 der Brennkammer 4 ist in diesem Ausführungsbeispiel flach ausgebildet und weist Flammenwächter 29 auf. Der Kopfbrenner 2 gemäß Fig. 3 führt zu einer außerordentlich schnellen Zündung des Brennstoff-Luftgemisches und zu kurzen Ausbrandzeiten. Die Verbrennung wird innerhalb des Brennraums 9, welcher ein relativ kleines Volumen aufweist, weitgehend abgeschlossen, und auch der Nachreaktionsraum des Abhitzekessels 6 kann ein relativ geringes Volumen aufweisen.

Fig. 5 zeigt einen Abhitzekessel 6 mit einem ersten, zweiten und dritten Zug 6.1, 6.2 und 6.3. Die Decke 16 des Abhitzekessels 6 ist in Fig. 5 nur angedeutet. In den ersten Zug 6.1 des Abhitzekessels 6 gelangt ein Gemisch von Rauchgas und Schlacketröpfchen über die Austrittsöffnung 19 (siehe Fig. 3). Um zu verhindern, daß die Schlacke sich an Begrenzungswänden 27 des Abhitzekessels 6 niederschlägt und zu festen Anbackungen führt, wird über Düsen 26, welche gemäß Fig. 3 konzentrisch um die Austrittsöffnung 19 im Deckel 16 des Abhitzekessels 6 ausgebildet sind, rezirkuliertes Rauchgas eingeblasen. Das rezirkulierte Rauchgas schützt die Wände des Abhitzekessels 6 vor Schlackeabsetzungen. Die kreisförmige konzentrische Anordnung der Düsen 26 geht auch aus Fig. 4 hervor. Im unteren Bereich des ersten Zuges 6.1 ist eine Austragsöffnung 21 für die Entaschung bzw. den Schlackeaustrag vorgesehen.

Der Abhitzekessel 6 weist Rohre im ersten und zweiten Zug 6.1 und 6.2 auf und arbeitet nach dem Niederdruck-Verdampf-system. Im dritten Zug 6.3 sind Rohrbündel 38 und bodenseitig eine Austragsöffnung 32 für mit Schlackenasche beladenes Rauchgas angeordnet.

Fig. 6 und 7 zeigen eine dritte Vorrichtungsvariante, bei welcher ein Kopf- bzw. Deckenbrenner 2 in der Decke 16 eines Abhitzekessels 6 angeordnet ist. Der Deckenbrenner 2 ist mittig in der Decke 16 oberhalb des ersten Zuges 6.1 des Abhitzekessels angeordnet. Der Deckenbrenner 2 weist einen mittig angeordneten Startbrenner 3 auf. Das Brennstaub-Luftgemisch wird über die Zuführung 8 und eine ringförmige Düse 18 in einen Brennraum 9 im Bereich des ersten Zuges 6.1 eingeblasen. Der Deckenbrenner 2 entspricht bis auf die Zuführung vorgewärmter Verbrennungsluft 7 dem Deckenbrenner gemäß Fig. 3. Der Deckenbrenner 2 wird jedoch mit einem geringeren Luftüberschuß gefahren, um höhere Verbrennungstemperaturen von ca. 1600 bis 1800°C und ebenfalls einen guten Ausbrand zu erreichen.

Bei der Verbrennung im Brennraum 9 des ersten Zugs 6.1 des Abhitzekessels 6 entsteht Rauchgas und aufgrund der hohen Verbrennungstemperaturen zunächst flüssige Schlacke. Diese befindet sich als fein verteilte Tröpfchen im Rauchgas und erkaltet durch Strahlungswärmeaustausch mit Membranwänden bzw. Begrenzungswänden 27 des Abhitzekessels 6. Auf diese Weise wird die Schlacke staubförmig mit dem Rauchgas ausgetragen. Eine Abführung fester Schlacke ist nicht erforderlich. Die Begrenzungswände 27 werden im Prinzip von durchströmten Rohren gebildet, die in entsprechenden Sammlern 35 zusammengeführt sind.

Um Anbackungen zu verhindern, wird rezirkuliertes Rauchgas über einen Ringkanal 28 (Fig. 3) und in der Kesseldecke 16 angeordnete Düsen 26 eingeblasen. Die Schlacketröpfchen werden dadurch von den Wänden des Abhitzekessels 6 abgewiesen. In dem Abhitzekessel 6 erfolgt eine Abkühlung von Rauchgas und Schlacketröpfchen auf < 500°C.

Indem nach der dritten Verfahrens- und Vorrichtungsvariante gemäß Fig. 6 und 7 keine feuerfest ausgemauerte Brennkammer mehr erforderlich ist, entstehen erhebliche Vorteile. So wird wegen der geringen Speichermasse der Feuerung im ersten Zug 6.1 ein schnelles An- und Abfahren möglich. Es wird keine lange Aufheizzeit benötigt. Die Vorrichtung kann ohne lange Nachkühlzeit außer Betrieb gesetzt werden. Bei Notabschaltungen müssen keine thermischen Schäden durch fehlende Kühlung befürchtet werden. Die Brennerlast kann sehr schnell geändert werden. Brennereinstellversuche können rasch und zügig durchgeführt werden. Beharrungszeiten sind kurz und erlauben einen schnellen Abschluß der Einstellarbeiten. Der gesamte Aufbau der Vorrichtung ist erheblich vereinfacht, was sich kostendämpfend auswirkt und den Gebrauchswert erhöht. Es sind keine Flächen vorhanden, an denen sich flüssige Schlacke niederschlagen und herunterlaufen kann.

In Fig. 8 ist in einem Vertikalschnitt eine Modifikation der Brennkammer 4 und des Deckenbrenners 2 nach Fig. 3 ge-zeigt. Übereinstimmende Elemente und Anordnungen sind daher mit gleichen Bezugszeichen versehen wie in Fig. 3. Die Modifikation betrifft im wesentlichen eine zweifache Ringdüse 17, 17', die im wesentlichen koaxial um den Startbrenner 3 und die das Brennstaub-Luftgemisch zuführende Ringdüse 18 vorgesehen ist. In den Ringdüsen 17, 17' für die vorgewärmte Verbrennungsluft sind Dralleinrichtungen 12 und im oberen Bereich steuerbare Klappen 41 vorhanden. Die im Doppelmantel 23 vorgewärmte Verbrennungsluft kann bei dieser Modifikation über entsprechend regelbare Klappen 42 ganz oder teilweise zur Beschickung der Ringdüsen 17, 17' geleitet werden. Es ist aber auch möglich über die entsprechenden Klappen 42 die vorgewärmte Verbrennungsluft über eine Luftdüse 30, beabstandet zum Kopfbrenner, etwa tangential in den Brennraum 9 einzublasen.

Fig. 9 zeigt einen horizontalen Schnitt durch die Wandung 22 einer Brennkammer 4, welche beispielsweise gemäß Fig. 1 oder gemäß Fig. 3 bzw. 8 ausgebildet sein kann. Die Wandung 22 in Fig. 9 ist als ein kühlbarer Wandbereich 43 oder als ein sogenanntes "Kühlfeld" in einer besonders verschleißintensiven Zone der Brennkammer 4 ausgebildet. Der kühlbare Wandbereich 43 ist mit Rohren 44 versehen, welche als kühlwasserführende Rohrschlangen verlegt, und mit feuerfestem Material 45 wenigstens brennraumseitig beschichtet sind.

Die Rohre 44 weisen Stifte 47 auf, welche radial abstehen und z.B. angeschweißt sind. Diese Stifte 7 begünstigen die Erstarrung der schmelzflüssigen Schlacke und die Ausbildung einer Schutzschicht 46 aus vanadiumpentoxidhaltiger Schlakke.

## Patentansprüche

1. Vorrichtung zur Verbrennung von vanadiumhaltigen Brennstoffen, mit einem Brennraum (9), einem Startbrenner (3) und Zuführungen (8, 18; 17, 30) für ein Brennstoff-Luftgemisch und Verbrennungsluft sowie mit einem Rauchgasaustritt (13) und Schlackenabzug (11),
**dadurch gekennzeichnet,**
**daß** ein Kopfbrenner (2) vorgesehen ist, welcher oberhalb des Brennraums (9) angeordnet und als ein Deckenbrenner in einer Decke (14, 16) ausgebildet ist,
**daß** in der Decke (14) wenigstens der Startbrenner (3) sowie die Zuführung (8) des Brennstaub-Luftgemisches und wenigstens eine Staubdüse (5) angeordnet ist, und
**dass** die Staubdüse (5) als koaxiale Doppel- oder Mehrfachdüse ausgebildet ist und radial außen einen Ringquerschnitt zur verzögerten Zündung des Brennstaubs aufweist.

2. Vorrichtung nach Anspruch 1,
**dadurch gekennzeichnet,**
**daß** der Kopfbrenner (2) kegelstumpfartig ausgebildet ist und der Neigungswinkel zwischen seiner Deckenwand (15) und seiner Längsachse (24) zwischen 20° und 60° liegt, vorzugsweise etwa 45 beträgt.

3. Vorrichtung nach Anspruch 1 oder 2,
**dadurch gekennzeichnet,**
**daß** der Startbrenner (3) mittig und die Staubdüse(n) (5) lanzenartig in der Deckenwand (15) des Kopfbrenners (2) angeordnet sind.

4. Vorrichtung nach Anspruch 3,
**dadurchgekennzeichnet,**
daß die Staubdüse(n) (5) unter einem Winkel zwischen 35° und 65°, insbesondere 48° bis 51°
zur Längsachse (24) und zu einer Radialen (25) der Brennkammer (4), welche zylinderförmig ausgebildet ist, angeordnet ist/sind, so dass das Brennstaub-Luftgemisch auf einer Sekante (33) zur Querschnittsfläche des Brennraums (9) dem Brennraum (9) zuführbar ist.

5. Vorrichtung nach Anspruch 4,
**dadurch gekennzeichnet,**
**daß** der Brennraum (9) von einer Brennkammer (4) gebildet ist, welche als Wandung (22) eine feuerfeste Auskleidung aufweist.

6. Vorrichtung nach Anspruch 5,
**dadurch gekennzeichnet,**
**daß** in der Wandung (22) der Brennkammer (4) wenigstens zwei Luftdüsen (30) für eine tangtiale Einströmung von Sekundärluft vorgesehen sind,
**daß** die Luftdüsen (30) axial beabstandet angeordnet sind und daß die Verlängerung der Längsachse(n) der Staubdüse(n) (5) zwischen die zwei Luftdüsen (30) orientiert ist.

7. Vorrichtung nach Anspruch 1,
**dadurch gekennzeichnet,**
**dass** der Startbrenner (3) mittig und die Staubdüse(n) (5) koaxial zu dem Startbrenner (3) angeordnet ist/sind.

8. Vorrichtung nach Anspruch 7,
**dadurch gekennzeichnet,**
**daß** der Brennraum (9) in einer Brennkammer (4) ausgebildet ist, welcher eine feuerfeste Auskleidung (22) und einen Doppelmantel (23) zur Vorwärmung von Verbrennungsluft (7) aufweist, und
**daß** das Brennstaub-Luftgemisch und die vorgewärmte Verbrennungsluft (7) über ringförmige, koaxial zum Startbrenner (3) angeordnete Düsen (18, 17) im Kopfbrenner (2) dem Brennraum (9) zuführbar sind.

9. Vorrichtung nach Anspruch 7 oder 8,
**dadurch gekennzeichnet,**
**daß** der Brennkammer (4) ein Abhitzekessel (6) nachgeschaltet ist, und
**daß** der Abhitzekessel (6), welcher vorzugsweise drei Züge (6.1, 6.2, 6.3) aufweist, eine Austragsvorrichtung (21) für Schlacketeilchen, insbesondere in dem ersten Zug (6.1), aufweist.

10. Vorrichtung nach Anspruch 9,
**dadurch gekennzeichnet,**
**daß** in dem Abhitzekessel (6) Düsen (26) zur Zuführung von rezirkuliertem Rauchgas angeordnet sind, und
**daß** die Düsen (26) auf Begrenzungswände (27) des Abhitzekessels (6) gerichtet sind.

11. Vorrichtung nach Anspruch 7 oder 8,
**dadurch gekennzeichnet,**
**daß** der Kopfbrenner (2) in einer Decke (16) eines Abhitzekessels (6) angeordnet ist, und
**daß** der Brennraum (9) im Bereich eines ersten Zuges (6.1) des Abhitzekessels (7) vorgesehen ist.

12. Vorrichtung nach Anspruch 11,
**dadurch gekennzeichnet,**
**daß** in der Decke (16) des Abhitzekessels (6) Düsen (26) zur Zuführung von rezirkuliertem Rauchgas angeordnet sind, und
**daß** die Düsen (26) insbesondere auf Begrenzungswände (27) des Abhitzekessels (6) gerichtet sind.

13. Vorrichtung nach Anspruch 1, 7 oder 8,
**dadurch gekennzeichnet,**
**daß** in der Zuführung (30) der Verbrennungsluft (7) und/oder der Zuführung (8) des Brennstaub-Luftgemisches Klappen- oder Dralleinrichtungen (12, 31, 41, 42) vorgesehen sind, welche in Abhängigkeit von dem Vanadiumgehalt und der Reaktionsgeschwindigkeit des Brennstaub-Luftgemisches einstellbar sind.

14. Vorrichtung nach Anspruch 1,
**dadurch gekennzeichnet,**
**daß** der Startbrenner (3) gas- oder ölbetrieben ausgebildet und zusätzlich als Stützbrenner einsetzbar ist.

15. Vorrichtung nach Anspruch 1,
**dadurch gekennzeichnet,**
**daß** der Brennraum (9) von einer Brennkammer (4) gebildet ist, welcher wenigstens einen kühlbaren Wandbereich (43) aufweist.

16. Vorrichtung nach Anspruch 15,
**dadurch gekennzeichnet,**
**daß** der kühlbare Wandbereich (43) jeweils in verschleißintensiven Bereichen der Brennkammer (4) vorgesehen und von Rohren (44) gebildet ist, welche von einem Kühlmedium durchflossen und von feuerfestem Material (45) umgeben sind.

17. Vorrichtung nach Anspruch 15,
**dadurch gekennzeichnet,**
**daß** die Rohre (44) mit Stiften (7) versehen sind und auf dem feuerfesten Material (45) eine verschleißfeste Schutzschicht (46) aus vanadiumpentoxidhaltiger Schlacke gebildet ist.

18. Verfahren zur Verbrennung vanadiumhaltiger Brennstoffe aus der Erdölaufbereitung,
bei dem die vanadiumhaltigen Brennstoffe als Brennstaub-Luftgemisch einer Vorrichtung mit Brenner, insbesondere nach einem der Ansprüche 1 bis 17, zugeführt werden und
bei dem das Brennstaub-Luftgemisch in einem Brennraum verbrannt und das entstehende Rauchgas und die Schlacke ausgetragen werden,
**dadurch gekennzeichnet,**
**daß** das Brennstaub-Luftgemisch einem Kopfbrenner in einer Decke des Brennraums zugeführt wird, und
**daß** das Brennstaub-Luftgemisch mit kurzen Ausbrandzeiten und mit einer Zündfront verbrannt wird, welche über eine Änderung der Austrittsgeschwindigkeit des Brennstaubes und/oder der Austrittsgeschwindigkeit der Verbrennungsluft und/oder über die Intensität der Vermischung des Brennstaub-Luftgemisches und/oder eine Schutzhülle um das Brennstaub-Luftgemisch einstellbar ist.

19. Verfahren nach Anspruch 18,
**dadurch gekennzeichnet,**
**daß** dem Brennstaub-Luftgemisch unmittelbar nach dem Austritt in dem Bereich des Kopfbrenners keine Verbrennungsluft zugeführt wird,
so daß in diesem Bereich eine Verbrennungszone mit nahstöchiometrischen bis unterstöchiometrischen Verhältnissen von λ ca. 0,2 bis 1,0 eingestellt wird.

20. Verfahren nach Anspruch 18,
**dadurch gekennzeichnet,**
**daß** die Verbrennungsluft tangential und/oder axial versetzt im Bereich der Wandung (22) oder koaxial zu dem Brennstaub-Luftgemisch im Bereich des Kopfbrenners (2) dem Brennraum (9) zugeführt wird.

21. Verfahren nach Anspruch 20,
**dadurch gekennzeichnet,**
**daß** das Brennstaub-Luftgemisch in den Brennraum (9) einer Brennkammer (4) eingeblasen und verbrannt wird, wobei durch eine feuerfeste Auskleidung (22) der Brennkammer (4) eine Zündhilfe bei der Verbrennung und ein Volumen höchster Verbrennungsintensität gebildet wird.

22. Verfahren nach Anspruch 18,
**dadurch gekennzeichnet,**
**daß** das Brennstaub-Luftgemisch bei Temperaturen zwischen 1100°C und 2000°C mit einer hohen Zündwilligkeit und einer Zündfront im Bereich von etwa 10 mm bis 600 mm, vorzugsweise im Bereich von 100 bis 400 mm, vor dem Kopfbrenner (2) bzw. einer Staubdüse (5) des Brennstoff-Luftgemisches verbrannt wird.

23. Verfahren nach Anspruch 21,
**dadurch gekennzeichnet,**
**daß** die Verbrennung in der Brennkammer (4) mit einer feuerfesten Auskleidung (22) bei Temperaturen um 1200°C durchgeführt wird,
**daß** ein Gemisch aus Rauchgas und flüssigen Schlacke- bzw. Ascheteilchen gebildet wird,
**daß** das Gemisch nach kurzer Verweilzeit und weitgehend ausgebrannt aus der Brennkammer (4) in einen Abhitze-kessel (6) eingeleitet wird,
**daß** in den Abhitzekessel (6) im Bereich eines ersten Zuges (6.1) rezirkuliertes Rauchgas eingeblasen und entlang von Begrenzungswänden (27) geführt wird, und daß die Schlacketeilchen weitgehend als Staub aus dem ersten Zug (6.1) ausgetragen werden.

24. Verfahren nach Anspruch 18,
**dadurch gekennzeichnet,**
**daß** das Brennstaub-Luftgemisch in einem Brennraum (9) verbrannt wird, welcher in einem ersten Zug (6.1) eines Abhitzekessels (6) durch Anordnung des Kopfbrenners (2) in einer Decke (16) des Abhitzekessels (6) gebildet wird,
**daß** der Kopfbrenner (2) zur Erzielung höherer Verbrennungstemperaturen mit einem geringeren Luftüberschuß gefahren wird, wobei der Luftüberschuß im Bereich von λ = 1,05 bis 1,4, insbesondere bei λ = 1,1, liegt,
**daß** die Verbrennung bei Temperaturen von ca. 1600° C bis 1800°C und einem nahezu vollständigen guten Ausbrand durchgeführt wird,
**daß** Rauchgas und flüssige Schlacketeilchen gebildet werden, welche auf unter 900°C abgekühlt und staubförmig über eine Austragsöffnung (32) eines dritten Zuges (6.3) des Abhitzekessels (6) ausgetragen werden.

25. Verfahren nach Anspruch 21,
**dadurch gekennzeichnet,**
**daß** die Verbrennungsluft (7) in einem Doppelmantel (23) der Brennkammer (4) vorgewärmt wird.

26. Verfahren nach Anspruch 18,
**dadurch gekennzeichnet,**
**daß** die Geschwindigkeit, mit welcher das Brennstaub-Luftgemisch aus dem Kopfbrenner austritt, auf 10 bis 45 m/s, vorzugsweise auf 20m/s, eingestellt wird.

27. Verfahren nach Anspruch 18,
**dadurch gekennzeichnet,**
**daß** die Verbrennung, welche bei einem höheren Vanadiumanteil im Brennstaub-Luftgemisch beschleunigt ist, über die Luftzuführung geregelt wird.

28. Verfahren nach Anspruch 27,
**dadurch gekennzeichnet,**
**daß** bei einem geringeren Vanadiumgehalt des Brennstoffes das Brennstaub-Luftgemisch intensiver vermischt wird.

29. Verfahren nach Anspruch 27,
**dadurch gekennzeichnet,**
**daß** bei einem konstanten Volumenstrom des vanadiumhaltigen Brennstaub-Luftgemisches die Austrittsgeschwindigkeit der Verbrennungluft variiert wird.

30. Verfahren nach einem der Anspruch 29,
**dadurch gekennzeichnet,**
**daß** die Austrittsgeschwindigkeit der Verbrennungsluft an unterschiedliche Lastfälle angepaßt und der Ausbrand sowie das Verhältnis Schlacke/Asche beeinflußt wird.

31. Verfahren nach Anspruch 18,
**dadurch gekennzeichnet,**
**daß** das Brennstaub-Luftgemisch in einem Brennraum (9) mit feuerfester Auskleidung (22) und wenigstens einem kühlbaren Wandbereich (43) eingeführt und verbrannt wird,
**daß** die brennraumseitige Oberfläche des kühlbaren Wandbereichs (43) unter die Erstarrungstemperatur der Schlacke abgekühlt wird und eine Schutzschicht aus vanadiumhaltiger Schlacke gebildet wird.

32. Verfahren nach Anspruch 31,
**dadurch gekennzeichnet,**
**daß** maximal 15 % der Oberfläche der Brennkammer als kühlbarer Wandbereich (43) ausgebildet werden.

33. Verfahren nach Anspruch 18,
**dadurch gekennzeichnet,**
**daß** die Schutzhülle von Stickstoff gebildet wird, welcher koaxial zum Brennstaub-Luftgemisch dem Brennraum zugeführt wird.

34. Verwendung einer Vorrichtung mit einem Kopfbrenner nach Anspruch 1 als Staubbrenner zur Verbrennung vanadiumhaltiger Kohlenstoff-Brennstoffe, insbesondere vanadiumhaltiger Reststoffe aus der Erdölvergasung.

## Claims

1. Apparatus for the combustion of vanadium-containing fuels, with a combustion area (9), a start burner (3) and supplies (8, 18; 17, 30) for a pulverized fuel-air mixture and combustion air and with a flue gas exit (13) and a slag discharge (11),
**characterized in that**
a top burner (2) is provided which is positioned above the combustion area (9) and constructed as a roof burner in a roof (14, 16),
that in the roof (14) is positioned at least the start burner (3) and the supply (8) of the pulverized fuel-air mixture and at least one dust nozzle (5), and
that the dust nozzle (5) is constructed as coaxial double or multiple nozzle and on the radial outside has a ring cross-section for a delayed ignition of the pulverized fuel.

2. Apparatus according to claim 1,
**characterized in that**
the top burner (2) has a frustum-like construction and the angle of inclination between its roof wall (15) and its longitudinal axis (24) is between 20 and 60°, preferably approximately 45°.

3. Apparatus according to claim 1 or 2,
**characterized in that**
the start burner (3) is positioned centrally and the dust nozzle or nozzles (5) are arranged in lance-like manner in the roof wall (15) of the top burner (2).

4. Apparatus according to claim 3,
**characterized in that**
the dust nozzle or nozzles (5) is/are arranged under an angle between 35° and 65°, particularly 48 and 51 to the longitudinal axis (24) and to a radial (25) of the combustion chamber (4) which is cylindrically designed so that the pulverized fuel-air mixuture can be fed to the combustion area (9) on a secant (33) to the cross-sectional surface of the combustion area (9).

5. Apparatus according to claim 4,
**characterized in that**
the combustion area (9) is formed by a combustion chamber (4) having a refractory lining as walls (22).

6. Apparatus according to claim 5,
**characterized in that**
in the walls (22) of the combustion chamber (4) are provided at least two air nozzles (30) for a tangential inflow of secondary air, that the air nozzles (30) are arranged in axially spaced manner and that the extension of the longitudinal axis or axes of the dust nozzle or nozzles (5) being oriented between the two air nozzles (30).

7. Apparatus according to claim 1,
**characterized in that**
the start burner (3) is positioned centrally and the dust nozzle or nozzles (5) is/are arranged coaxially to the start burner (3).

8. Apparatus according to claim 7,
**characterized in that**
the combustion area (9) is constructed in a combustion chamber (4) which has a refractory lining (22) and a double jacket (23) for preheating the combustion air (7) and
that the pulverized fuel-air mixture and preheated combustion air (7) can be supplied to the combustion area (9) by means of annular nozzles (18, 17) arranged coaxially to the start burner (3) in the top burner(2).

9. Apparatus according to claim 7 or 8,
**characterized in that**
the combustion chamber (4) is followed by a waste heat boiler (6) and that the waste heat boiler (6) which preferably has three flue passes (6.1, 6.2, 6.3), has a discharge device (21) for the slag particles particularly in the first flue pass (6.1).

10. Apparatus according to claim 9,
**characterized in that**
in the waste heat boiler (6) are positioned nozzles (26) for the supply of recirculated flue gas, and that the nozzles (26) are directed onto boundary walls (27) of the waste heat boiler (6).

11. Apparatus according to claim 7 or 8,
**characterized in that**
the top burner (2) is placed in a roof (16) of a waste heat boiler (6), and that the combustion area (9) is located in an area of a first flue pass (6.1) of the waste heat boiler (7).

12. Apparatus according to claim 11,
**characterized in that**
in the roof (16) of the waste heat boiler (6) are arranged nozzles (26) for supplying recirculated flue gas, and that the nozzles (26) are in particular directed onto boundary walls (27) of the waste heat boiler (6).

13. Apparatus according to claim 1, 7 or 8,
**characterized in that**
in the supplies (30) for the combustion air (7) and/or in the supply (8) for the pulverized fuel-air mixture flaps or spin means (12, 31, 41, 42) are provided which are adjustable as a function of the vanadium content and the reaction speed of the pulverized fuel-air mixture.

14. Apparatus according to claim 1,
**characterized in that**
the start burner (3) is operated by gas or oil and is additionally usable as a supporting burner.

15. Apparatus according to claim 1,
**characterized in that**
the combustion area (9) is formed by a combustion chamber (4) having at least one wall portion (43) which can be cooled.

16. Apparatus according to claim 15,
**characterized in that**
the coolable wall portion (43) is in each case provided in wear-intensive areas of the combustion chamber (4) and is formed by pipes (44) through which a cooling medium flows and which are surrounded by refractory material (45).

17. Apparatus according to claim 15,
**characterized in that**
the pipes (44) are provided with pins (47) and on the refractory material (45) is formed a wear-resistant protective layer (46) of vanadium pentoxide-containing slag.

18. Method for the combustion of vanadium-containing fuels from petroleum refining,
in which the vanadium-containing fuels are supplied as a pulverized fuel-air mixture to an apparatus with burners, particularly according to one of the claims 1 to 17 and
in which the pulverized fuel-air mixture is burned in a combustion area and the resulting flue gas and slag are discharged,
**characterized in that**
the pulverized fuel-air mixture is supplied to a top burner in a roof of the combustion area and
that the pulverized fuel-air mixture is burned with short burn-out times and with an ignition front which is adjustable by a modification of the pulverized fuel discharge speed and/or the exhaust velocity of the combustion air and/or the intensity of the intermixture of the pulverized fuel-air mixture and/or a protective envelope around the pulverized fuel-air mixture.

19. Method according to claim 18,
**characterized in that**
no combustion air is supplied to the pulverized fuel-air mixture, immediately after exiting in the area of the top burner, so that in this area there is a combustion zone with near-stoichiometric to substoichiometric ratios of λ approx. 0.2 to 1.0.

20. Method according to claim 18,
**characterized in that**
the combustion air is supplied to the combustion area (9) tangentially and/or in axially displaced manner in the area of the wall (22) or coaxially to the pulverized fuel-air mixture in the area of the top burner (2).

21. Method according to claim 20,
**characterized in that**
the pulverized fuel-air mixture is blown into and burned in the combustion area (9) of a combustion chamber (4) whereby as a result of a refractory lining (22) of the combustion chamber (4) an ignition aid is formed during combustion and a volume of maximum combustion intensity.

22. Method according to claim 18,
**characterized in that**
the pulverized fuel-air mixture is burned at temperatures between 1100 and 2000°C with a high ignition performance and an ignition front in the range approximately 10 to 600 mm, preferably in the range 100 to 400 mm, upstream of the top burner (2) or a dust nozzle (5) of the pulverized fuel-air mixture.

23. Method according to claim 21,
**characterized in that**
the combustion takes place in a combustion chamber (4) with a refractory lining (22) at temperatures around 1200°C,
that a mixture of flue gas and liquid slag or ash particles is formed,
that the mixture, following a short residence time and substantially in burned-out manner, is introduced from the combustion chamber (4) into a waste heat boiler (6),
that recirculated flue gas is blown into the waste heat boiler (6) in a first flue pass (6.1) and guided along boundary walls (27), and
that the slag particles are largely discharged as dust from the first flue pass (6.1).

24. Method according to claim 18,
**characterized in that**
the pulverized fuel-air mixture is burned in a combustion area (9), which is formed in a first flue pass (6.1) of a waste heat boiler (6) by the provision of the top burner (2) in a roof (16) of the waste heat boiler (6),
that the top burner (2) is operated for obtaining higher combustion temperatures with a smaller air excess which is in the range λ = 1.05 to 1.4, particularly at λ = 1.1,
that the combustion takes place at temperatures of approximately 1600 to 1800°C and with an almost complete burn-out, and
that flue gas and liquid slag particles are formed, which are cooled to below 900°C and discharged in
dust form via a discharge opening (32) of a third flue pass (6.3) of the waste heat boiler (6).

25. Method according to claim 21,
**characterized in that**
the combustion air (7) is preheated in a double jacket (23) of the combustion chamber (4).

26. Method according to claim 18,
**characterized in that**
the speed at which the pulverized fuel-air mixture passes out of the top burner is set at 10 to 45 m/s, preferably at 20 m/s.

27. Method according to claim 18,
**characterized in that**
the combustion, which is accelerated in the case of a higher vanadium percentage in the pulverized fuel-air mixture, is regulated by means of the air supply.

28. Method according to claim 27,
**characterized in that**
the pulverized fuel-air mixture is more intensively mixed in the case of a lower vanadium content of the fuel.

29. Method according to claim 27,
**characterized in that**
the exhaust velocity of the combustion air is varied in the case of a constant volume flow of the vanadium containing pulverized fuel-air mixture.

30. Method according to claim 29,
**characterized in that**
the exhaust velocity of the comustion air is adapted to different loading conditions and the burn-out as well as the slag/ash ratio is influenced.

31. Method according to claim 18,
**characterized in that**
the pulverized fuel-air mixture is introduced into and burned in a combustion area (9) with a refractory lining (22) and at least one coolable wall portion (43), and that the combustion area-side surface of the coolable wall portion (43) is cooled to below the solidification point of the slag and a vanadium-containing slag protective layer ist formed.

32. Method according to claim 31,
**characterized in that**
max. 15 % of the surface of the combustion chamber is formed as a coolable wall portion (43).

33. Method according to claim 18,
**characterized in that** the protective envelope is formed by nitrogen which
is supplied to the combustion area coaxially to the pulverized fuel-air mixture.

34. Use of an apparatus with a top burner according to claim 1 as a dust burner for the combustion of vanadium-containing carbon fuels, particularly vanadium-containing residues from petroleum gasification.

## Revendications

1. Dispositif pour la combustion de combustibles contenant du vanadium, avec un compartiment de combustion (9), un brûleur de démarrage (3) et des alimentations (8, 18 ; 17, 30) pour un mélange air-combustible et de l'air de combustion, ainsi qu'avec une sortie (13) pour les gaz de combustion et une évacuation (11) des scories,
**caractérisé en ce qu'**
un brûleur de tête (2) est prévu, qui est placé au-dessus du compartiment de combustion (9) et est conformé en brûleur de plafond dans un plafond (14, 16),
***en ce qu'**au* moins le brûleur de démarrage (3), la conduite d'alimentation (8) du mélange air-poussière combustible et une buse à poussière (5) sont placés dans le plafond (14), et
***en ce que*** la buse à poussière (5) est conformée en buse coaxiale double ou multiple et présente à l'extérieur radialement une section annulaire afin de retarder la mise à feu de la poussière combustible.

2. Dispositif selon la Revendication 1,
**caractérisé en ce que**
le brûleur de tête (2) est conformé de manière tronconique et l'angle d'inclinaison entre sa paroi de plafond (15) et son axe longitudinal (24) vaut entre 20° et 60°, de préférence environ 45°.

3. Dispositif selon la Revendication 1 ou 2,
**caractérisé en ce que**
le brûleur de démarrage (3) est placé au centre et la/les buse(s) à poussière (5) à la manière de lance(s) dans la paroi de plafond (15) du brûleur de tête (2).

4. Dispositif selon la Revendication 3,
**caractérisé en ce que**
la/les buse(s) à poussière (5) est/sont placée(s) selon un angle compris entre 35° et 65°, en particulier entre 48° et 51° par rapport à l'axe longitudinal (24) et à un rayon (25) de la chambre de combustion (4), laquelle est conformée cylindrique, de sorte que le mélange air-poussière combustible peut être introduit dans le compartiment de combustion (9) sur une sécante (33) à la surface de section transversale du compartiment de combustion (9).

5. Dispositif selon la Revendication 4,
**caractérisé en ce que**
le compartiment de combustion (9) est formé d'une chambre de combustion (4) qui présente une garniture réfractaire comme paroi (22).

6. Dispositif selon la Revendication 5,
**caractérisé en ce qu'**
il est prévu dans la paroi (22) de la chambre de combustion (4) au moins deux buses d'air (30) pour une arrivée tangentielle d'air secondaire,
***en ce que*** les buses d'air (30) sont placées espacées axialement et
***en ce que*** le prolongement de/des axe(s) longitudinaux de la/des buse(s) à poussière (5) est orienté entre les deux buses d'air (30).

7. Dispositif selon la Revendication 1,
**caractérisé en ce que**
le brûleur de démarrage (3) est placé au centre et la/les buse(s) à poussière (5) de façon coaxiale au brûleur de démarrage (3).

8. Dispositif selon la Revendication 7,
**caractérisé en ce que**
le compartiment de combustion (9) est formé dans une chambre de combustion (4) qui présente une garniture réfractaire (22) et une double enveloppe (23) pour le préchauffage de l'air de combustion (7), et
***en ce que*** le mélange air-poussière combustible et l'air de combustion préchauffé (7) peuvent être introduits dans le compartiment de combustion (9) par l'intermédiaire de buses annulaires (18, 17) coaxiales au brûleur de démarrage (7) dans le brûleur de tête (2).

9. Dispositif selon la Revendication 7 ou 8,
**caractérisé en ce que**
la chambre de combustion (4) fait suite à une chaudière de récupération (6) et
***en ce que*** la chaudière de récupération (6), qui présente de préférence trois conduits (6.1, 6.2, 6.3), présente un dispositif de décharge (21) pour des particules de scories, en particulier dans le premier conduit (6.1).

10. Dispositif selon la Revendication 9,
**caractérisé en ce que**,
dans la chaudière de récupération (6), il est prévu des buses (26) pour l'arrivée de gaz de combustion remis en circulation, et
***en ce que*** les buses (26) sont dirigées vers des parois limites (27) de la chaudière de récupération (6).

11. Dispositif selon la Revendication 7 ou 8,
**caractérisé en ce que**
le brûleur de tête (2) est placé dans un plafond (16) d'une chaudière de récupération (6) et
***en ce que*** le compartiment de combustion (9) est prévu au niveau d'un premier conduit (6.1) de la chaudière de récupération (7).

12. Dispositif selon la Revendication 11,
**caractérisé en ce que**
des buses (26) pour l'alimentation en gaz de combustion remis en circulation sont placées dans le plafond (16) de la chaudière de récupération (6), et
***en ce que*** les buses (26) sont dirigées en particulier sur des parois limites (27) de la chaudière de récupération (6).

13. Dispositif selon la Revendication 1, 7 ou 8,
**caractérisé en ce qu'**
il est prévu sur l'alimentation (30) en air de combustion (7) et/ou sur l'alimentation (8) en mélange air-poussière de combustion des dispositifs à volet ou à giration (12, 31, 41, 42), qui sont réglables en fonction de la teneur en vanadium et de la vitesse de réaction du mélange air-poussière de combustion.

14. Dispositif selon la Revendication 1,
**caractérisé en ce que**
le brûleur de démarrage (3) est à gaz ou à fuel et peut de plus être utilisé comme brûleur d'appoint.

15. Dispositif selon la Revendication 1,
**caractérisé en ce que**
le compartiment de combustion (9) est formé d'une chambre de combustion (4) qui présente au moins une partie de paroi refroidissable (43).

16. Dispositif selon la Revendication 15,
**caractérisé en ce que**
la partie de paroi refroidissable (43) est prévue dans chaque cas dans des zones à usure importante de la chambre de combustion (4) et est formée de tuyaux (44) qui sont traversés par un fluide de refroidissement et entourés d'un matériau réfractaire (45).

17. Dispositif selon la Revendication 15,
**caractérisé en ce que**
les tuyaux (44) sont munis de broches (47) et, sur le matériau réfractaire (45), une couche de protection (46) est formée à partir de scories contenant du pentoxyde de vanadium.

18. Procédé pour la combustion de combustibles contenant du vanadium résultant de la transformation du pétrole, dans lequel les combustibles contenant du vanadium sont introduits sous forme de mélange air-poussière combustible dans un dispositif à brûleur, en particulier selon l'une quelconque des revendications 1 à 17, et dans lequel le mélange air-poussière combustible est brûlé dans une chambre de combustion et les gaz de combustion et scories produites sont extraits,
**caractérisé en ce que**
le mélange air-poussière combustible est introduit dans un brûleur de tête dans un plafond de la chambre de combustion, et
***en ce que*** le mélange air-poussière combustible est brûlé avec des temps de combustion courts et avec un front d'allumage qui peut être réglé par l'intermédiaire d'une variation de la vitesse de sortie de la poussière combustible et/ou de la vitesse de sortie de l'air de combustion et/ou de l'intensité de mélange du mélange air-poussière combustible et/ou d'une enveloppe protectrice autour du mélange air-poussière combustible.

19. Procédé selon la Revendication 18,
**caractérisé en ce qu'**
aucun air de combustion n'est introduit dans le mélange air-poussière combustible immédiatement après la sortie au niveau du brûleur de tête, de telle sorte que, dans cette zone, il se forme une zone de combustion avec des valeurs presque st.chiométriques ou sous-stchiométriques de 1, entre environ 0,2 et 1,0.

20. Procédé selon la Rcvcndication 18,
**caractérisé en ce que**
l'air de combustion est introduit dans le compartiment de combustion (9) avec un décalage tangentiel et/ou axial au niveau de la paroi (22) ou de manière coaxiale au mélange air-poussière combustible au niveau du brûleur de tête (2).

21. Procédé selon la Revendication 20,
**caractérisé en ce que**
le mélange air-poussière combustible est insufflé et brûlé dans le compartiment de combustion (9) d'une chambre de combustion (4), une aide à l'allumage pour la combustion et un volume d'intensité de combustion maximale étant formés par une garniture réfractaire (22) de la chambre de combustion (4).

22. Procédé selon la Revendication 18,
**caractérisé en ce que**
le mélange air-poussière combustible est brûlé à des températures comprises entre 1100 et 2000°C avec une grande efficacité à l'allumage et un front d'allumage de l'ordre d'environ 10 mm à 600 mm, de préférence de l'ordre de 100 à 400 mm, devant le brûleur de tête (2) ou une buse à poussières (5) du mélange air-poussière combustible.

23. Procédé selon la Revendication 21,
**caractérisé en ce que**
la combustion est conduite dans la chambre de combustion (4) avec une garniture réfractaire (22) à des températures autour de 1200°C,
***en ce qu'**un* mélange de gaz de combustion et de scories liquides ou particules de cendres est formé,
***en ce que*** le mélange est introduit dans une chaudière de récupération (6) après un bref temps de séjour et essentiellement brûlé depuis la chambre de combustion (4),
***en ce que**,* dans la chaudière de récupération (6), du gaz de combustion remis en circulation est insufflé au nivcau d'un premier conduit (6.1) et dirigé le long de parois limites (27), et
***en ce que*** les particules de scories sont en grande partie extraites du premier conduit (6.1) sous forme de poussière.

24. Procédé selon la Revendication 18,
**caractérisé en ce que**
le mélange air-poussière combustible est brûlé dans un compartiment de combustion (9) qui est formé dans un premier conduit (6.1) d'une chaudière de récupération (6) par l'agencement du brûleur de tête (2) dans un plafond (16) de la chaudière de récupération (6),
***en ce que*** le brûleur de tête (2) est piloté avec un faible excédent d'air afin d'atteindre des températures de combustion supérieures, l'excédent d'air étant compris entre 1 = 1,05 à 1,4, en particulier l = 1,1,
***en ce que*** la combustion est conduite à des températures d'environ 1600°C à 1800°C et jusqu'à une combustion pratiquement complète,
***en ce que*** du gaz de combustion et des particules de scorie liquides sont formées, qui sont refroidies au-dessous de 900°C et extraites sous forme de poussière par l'intermédiaire d'une ouverture d'extraction (32) d'un troisième conduit (6.3) de la chaudière de récupération (6).

25. Procédé selon la Revendication 21,
**caractérisé en ce que**
l'air de combustion (7) est préchauffé dans une double enveloppe (23) de la chambre de combustion (4).

26. Procédé selon la Revendication 18,
**caractérisé en ce que**
la vitesse à laquelle le mélange air-poussière de combustion sort du brûleur de tête est ajustée entre 10 et 45 m/s, de préférence 20 m/s.

27. Procédé selon la Revendication 18,
**caractérisé en ce que**
la combustion, qui est accélérée dans le cas d'une teneur supérieure en vanadium dans le mélange air-poussière de combustion, est régulée par l'intermédiaire de l'alimentation en air.

28. Procédé selon la Revendication 27,
**caractérisé en ce qu'**
en cas de plus faible teneur en vanadium dans le combustible, le mélange air-poussière combustible est mélangé de manière intensive.

29. Procédé selon la Revendication 27,
**caractérisé en ce qu'**
en cas de débit volumique constant du mélange air-poussière combustible contenant du vanadium, on fait varier la vitesse de sortie de l'air de combustion.

30. Procédé selon la Revendication 29,
**caractérisé en ce que**
la vitesse de sortie de l'air de combustion est adaptée à différentes configurations de charge et le rendement de combustion ainsi que le rapport scorie/cendres est influencé.

31. Procédé selon la Revendication 18,
**caractérisé en ce que**
le mélange air-poussière combustible est introduit et brûlé dans un compartiment de combustion (9) à garniture réfractaire (22) et avec au moins une partie de paroi refroidissable (43),
***en ce que*** la surface de la partie de paroi refroidissable (43) côté chambre de combustion est refroidie au-dessous de la température de solidification des scories et une couche protectrice en scories contenant du vanadium est formée.

32. Procédé selon la Revendication 31,
**caractérisé en ce qu'**
au maximum 15 % de la surface de la chambre de combustion est conformée en partie de paroi refroidissable (43).

33. Procédé selon la Revendication 18,
**caractérisé en ce que**
l'enveloppe protectrice est formée d'azote, qui est introduit dans la chambre de combustion de manière coaxiale au mélange air-poussière combustible.

34. Utilisation d'un dispositif avec un brûleur de tête selon la Revendication 1 comme brûleur à poussière pour brûler des combustibles carbonés contenant du vanadium, en particulier des résidus de la gazéification du pétrole contenant du vanadium.
